# EUROPÄISCHE PATENTSCHRIFT

(11) **EP 3 350 416 B1**
(45) Veröffentlichungstag und Bekanntmachung des Hinweises auf die Patenterteilung: **15.01.2020**
(21) Anmeldenummer: 16790918.3
(22) Anmeldetag: 26.10.2016
(51) Int. Cl.: F01D 9/04

(54) **GASTURBINE MIT VERBESSERTER LAGERUNG DES INNENGEHÄUSES**
GAS TURBINE WITH IMPROVED MOUNTING OF THE INNER HOUSING
TURBINE À GAZ MUNIE D'UN SUPPORT AMÉLIORÉ DU CARTER INTÉRIEUR

(30) Priorität: 11.11.2015 DE 102015222172
(43) Veröffentlichungstag der Anmeldung: 25.07.2018
(73) Patentinhaber: Siemens Aktiengesellschaft, 80333 München (DE)
(72) Erfinder: BOTZEN, Andre, 45472 Mülheim (DE); HARTMANN, Manfred, 45475 Mülheim an der Ruhr (DE); KLEINENHAMMANN, Matthias, 45130 Essen (DE); KRAUSE, Jens, 47506 Neukirchen-Vluyn (DE); MAVROMMATIS, Philippos Theodoros, 12053 Berlin (DE); SCHMAHL, Milan, 45479 Mülheim an der Ruhr (DE); WINTERSTEIN, Michael, 41564 Kaarst (DE)
(86) Internationale Anmeldenummer: PCT/EP2016/075808
(87) Internationale Veröffentlichungsnummer: WO 2017/080826

(56) Entgegenhaltungen:
- US-A- 5 249 921
- US-A1- 2006 123 797

## Beschreibung

Die Erfindung betrifft eine Gasturbine mit einem Verdichter, einer Mittelsektion und einer Turbine, wobei im Bereich der Mittelsektion ein sich an den Verdichter anschließender Diffusor sowie ein mit dem Diffusor in Verbindung stehendes Innengehäuse angeordnet sind.

Gasturbinen umfassend einen Verdichter, eine Mittelsektion sowie eine Turbine sind aus dem Stand der Technik hinlänglich bekannt und es bedarf diesbezüglich keiner weiteren Erläuterung.

Betrachtet wird vorliegend insbesondere die Anordnung eines Diffusors im Anschluss an den Verdichter sowie ein im Bereich der Mittelsektion angeordnetes Innengehäuse. Hierbei umgibt der Diffusor abschnittsweise den Rotor der Gasturbine im Bereich der Mittelsektion. Der weitere Abschnitt im Bereich der Mittelsektion vom Diffusor bis zur Turbine wird in aller Regel von einem Innengehäuse abgedeckt. Aufgrund der thermischen Dehnungen der einzelnen Komponenten der Gasturbine wird in aller Regel ein axialer Dehnungsausgleich zwischen dem Innengehäuse und dem Diffusor ermöglicht. Insofern können diese nicht fest miteinander verbunden werden. Zur Vermeidung eines offenen Spaltes überlappt der Diffusor das Innengehäuse, wobei ein Steg am Innengehäuse in einer breiteren Nut im Diffusor eingreift.

US005249921A offenbart eine Gasturbine aus dem Stand der Technik, bei welcher das Innengehäuse relativ zum Diffusorgehäuseabschnitt axial fest ist. Sofern kein axialer Bewegungsfreiraum erforderlich ist, so offenbart hierzu die US 2006/0123797 A1 eine Lösung, bei der ein Dichtungselement zwischen dem Ausgang der Brennkammer und dem Eingang in die Turbine eingesetzt wird. Das Dichtungselement kann zur Erhöhung der Standzeit mit einer Verschleißbeschichtung versehen werden oder es ist ebenso möglich ein flexibleres Material fest aufzubringen, so dass Vibrationen nicht so schnell zu einem Verschleiß führen.

Nachteilig bei vorheriger Lösung ist jedoch, dass diese keine freie axiale Beweglichkeit zulässt. Weiterhin ist eine Einstellbarkeit des axial zulässigen Spiels nicht möglich.

Zur Begrenzung der axialen Bewegung des Innengehäuses im Betrieb der Gasturbine ist es weiterhin bekannt, eine Begrenzungseinrichtung vorzusehen, welche das axiale Spiel des Innengehäuses relativ zum Diffusorgehäuse begrenzt. Hierzu wird, insbesondere aus Gründen der einfacheren Montierbarkeit, eine den Steg beidseitig überragende Madenschraube gewählt, welche die Bewegung des Innengehäuses relativ zum Diffusor durch die Anlage der Madenschraube in einer Flanke der Begrenzungsnut begrenzt. Um eine leichte Montierbarkeit des Diffusors auf dem Innengehäuse gewährleisten zu können, wird ein möglichst großes noch tolerierbares axiales Spiel zwischen den Flanken der Begrenzungsnut am Diffusor und den beidseitigen Enden der Madenschraube gewählt.

Als problematisch hat sich jedoch herausgestellt, dass in aller Regel das axiale Spiel zwischen der Madenschraube und der Flanke der Begrenzungsnut zu groß gewählt wird, so dass sich das Innengehäuse zu weit in axialer Richtung verschiebt und an anderen Stellen eine Reduzierung von erforderlichen Kühlluftspalten hervorruft. Weiterhin hat es sich als besonders nachteilig erwiesen, dass die Anlage der Madenschraube an der Flanke der Nut zu einer Beschädigung der Flanke führt, welches wiederum zu der Notwendigkeit einer aufwendigen Nacharbeit führt.

Aufgabe der vorliegenden Erfindung ist es daher, die Verbindung zwischen dem Diffusor und dem Innengehäuse hinsichtlich der Gesamtkosten aus Installation und Wartung zu reduzieren.

Die gestellte Aufgabe wird durch eine erfindungsgemäße Ausführungsform nach der Lehre des Anspruchs 1 gelöst. Vorteilhafte Ausführungsformen sind Gegenstand der Unteransprüche.

Die gattungsgemäße Gasturbine weist zunächst einmal einen Verdichter, eine Mittelsektion und eine Turbine auf. Die Ausführungsform des Verdichters sowie der Turbine sind hinsichtlich der erfindungsgemäßen Ausführungsform zunächst unerheblich, so dass auf bewährte Ausführungsformen aus dem Stand der Technik zurückgegriffen werden kann. Zumindest umfassen der Verdichter, die Mittelsektion sowie der Turbine zusammen einen Rotor, welcher insofern in die Gasturbine durchdringt. Die konkrete Ausführungsform des Rotors ist ebenso hinsichtlich der erfindungsgemäßen Ausführungsform zunächst unerheblich, so dass diesbezüglich auf bewährte Ausführungsformen aus dem Stand der Technik zurückgegriffen werden kann. Erforderlich ist es zumindest, dass im Bereich der Mittelsektion sich an den Verdichter anschließend ein Diffusor angeordnet ist. Der Diffusor hat hierbei die Aufgabe, den Luftstrom aus dem Verdichter umzulenken, so dass dieser vorteilhaft einer Brennkammer zugeführt werden kann.

Der Diffusor weist hierbei einen in der Mittelsektion abschnittsweise den Rotor umgebenden Diffusorgehäuseabschnitt auf. Insofern trennt der Diffusorgehäuseabschnitt den aus dem Verdichter austretenden Luftstrom vom Rotor. Anschließend an den Diffusorgehäuseabschnitt befindet sich in der Mittelsektion ein den Rotor abschnittsweise umgebendes Innengehäuse. Hierbei ist gattungsgemäß vorgesehen, dass sich das Innengehäuse axial relativ zum Diffusorgehäuseabschnitt bewegen kann, wobei der Bewegungsweg in axialer Richtung begrenzt ist. Hierzu weist der Diffusorgehäuseabschnitt zumindest eine Diffusoranlagefläche sowie das Innengehäuse zumindest eine Innenanlagefläche auf. Eine Anlage der Diffusoranlagefläche an der Innenanlagefläche bewirkt hierbei eine Begrenzung der axialen Bewegung bei einer voneinander weg weisenden Bewegungsrichtung. Weiterhin ist gattungsgemäß vorgesehen, das entweder die Diffusoranlagefläche relativ am Diffusorgehäuseabschnitt verstellbar ist oder dass die Innenanlagefläche relativ am Innengehäuse verstellbar angeordnet ist. Wenngleich funktional die Verstellbarkeit der Innenanlagefläche oder der Diffusoranlagefläche hinreichend ist, kann ebenso vorgesehen sein, dass beide Anlageflächen verstellbar sind.

Zur Verbesserung der Verbindung zwischen dem Innengehäuse und dem Diffusor ist nunmehr erfindungsgemäß vorgesehen, dass zumindest eine Anlagefläche an einer Verschleißbeilage angeordnet ist. Hierbei ist es erforderlich, dass die Verschleißbeilage lösbar ist, so dass diese im Wartungsfall möglichst einfach, insbesondere ohne Nacharbeit sonstiger Bauteile, ersetzt werden kann.

Hierbei ist es in einer ersten erfindungsgemäßen Ausführungsform möglich, die Diffusoranlagefläche an der Verschleißbeilage anzuordnen, wobei entsprechend die Verschleißbeilage lösbar am Diffusorgehäuseabschnitt anzuordnen ist.

In einer zweiten erfindungsgemäßen Ausführungsform ist es alternativ möglich, die Innenanlagefläche an einer Verschleißbeilage anzuordnen, wobei in diesem Fall die Verschleißbeilage lösbar am Innengehäuse anzuordnen ist.

Die Verschleißbeilage ermöglicht dabei bei einem Verschleiß ein unkomplizierten Austausch dieser Verschleißbeilage, ohne dass es eine Nacharbeit der ansonsten fest angeordneten Begrenzungsflächen bedarf.

Dabei ist es besonders vorteilhaft, wenn die Verschleißbeilage geschraubt am Diffusorgehäuseabschnitt bzw. am Innengehäuse befestigt wird. Somit kann im Wartungsfall ein schneller Austausch der Verschleißbeilage gewährleistet werden.

Zur Begrenzung der Bewegung des Innengehäuses in axialer Richtung in einer voneinander wegweisenden Richtung ist es weiterhin vorteilhaft, wenn im kalten Zustand der Gasturbine bei der Montage des Diffusors am Innengehäuse die verstellbare Anlagefläche derart eingestellt wird, dass der Abstand zwischen der Diffusoranlagefläche und der Innenanlagefläche zwischen 0,01 mm und 2 mm beträgt. Ein minimaler Abstand ist erforderlich, um eine kollisionsfreie Montage des Diffusors zu ermöglichen. Darüber hinaus sollte der Abstand jedoch möglichst klein gewählt werden, wobei sich ein Abstand von unter 2 mm als vorteilhaft zeigt.

Besonders vorteilhaft ist es jedoch, wenn der Abstand zwischen der Diffusoranlagefläche und der Innenanlagefläche zwischen 0,2 mm und 0,8 mm beträgt. Der Mindestabstand von 0,2 mm stellt die kollisionsfreie Montage des Diffusors am Innengehäuse auch bei geringfügigen Querbewegungen beim Montagevorgang sicher. Der maximale Abstand von 0,8 mm gewährleistet darüber hinaus in besonders vorteilhafter Weise eine möglichst geringe Verschiebung des Innengehäuses in axialer Richtung, so dass ein Verschließen nachfolgender Kühlluftspalte durch ein verschobenes Innengehäuse zuverlässig vermieden wird.

Durch den Einsatz einer Verschleißbeilage zur Realisierung einer Anlagefläche wird eine verbesserte Abstimmung zwischen dem Diffusor und dem Innengehäuse ermöglicht. Aufgrund der nunmehr gewählten Verschleißbeilage ist es möglich, das Spaltbild in axialer Richtung gegenüber bisherigen Spaltbildern zu reduzieren, so dass eine frühzeitige Anlage der Anlageflächen aneinander ermöglicht ist, so dass die axiale Bewegung des Innengehäuses in axialer Richtung in einer voneinander weg weisenden Richtung frühzeitig begrenzt wird, so dass ein nachfolgendes Reduzieren eines Kühlluftspaltes durch eine unzulässige Verschiebung des Innengehäuses unterbunden wird.

Zur Realisierung der Anlageflächen stehen weiterhin verschiedene Möglichkeiten zur Verfügung. Hinsichtlich der der Verschleißbeilage gegenüberliegenden Anlagefläche ist es besonders vorteilhaft, wenn diese an der Stirnseite am Kopf einer Einstellschraube angeordnet ist. Somit kann in einfacher Weise durch Verstellen der Einstellschraube der optimale Abstand zwischen der Diffusoranlagefläche und der Innenanlagefläche eingestellt werden. Bei der Umsetzung ist die erfindungsgemäße Ausführungsform zu berücksichtigen, so dass bei Anordnung der Diffusoranlagefläche an der Verschleißbeilage in besonders vorteilhafter Weise die Innenanlagefläche an der Stirnseite am Kopf der Einstellschraube anzuordnen ist. Demgegenüber ist bei einer erfindungsgemäßen Anordnung der Innenanlagefläche an der Verschleißbeilage die Diffusoranlagefläche an der Stirnseite am Kopf der Einstellschraube anzuordnen.

Dabei ist es besonders vorteilhaft, wenn die Anlagefläche zumindest 125 % des Querschnitts der Einstellschraube entspricht. Durch die Anordnung der Anlagefläche an der Stirnseite des Kopfes der Einstellschraube sowie bei Sicherstellung einer hinreichenden Größe des Kopfes der Einstellschaube und somit der Anlagefläche wird gewährleistet, dass kein vorzeitiger Verschleiß an der Verschleißbeilage eintritt.

Dabei sollte in besonders vorteilhafter Weise bei vibrationsbedingten Reibungen zwischen der Innenanlagefläche und der Diffusoranlagefläche der Verschleiß primär an der Verschleißbeilage eintreten und ein Verschleiß an der Stirnseite am Kopf der Einstellschraube vermieden werden. Insofern weist die vorteilhafte Verschleißbeilage eine geringere Härte als der Kopf der Einstellschraube auf.

Eine vorteilhafte Anordnung der Einstellschraube wird erzielt, wenn eines der zu verbindenden Bauteile einen Begrenzungssteg aufweist. In diesem Begrenzungssteg wird in besonders vorteilhafter Weise die Einstellschraube axial verstellbar angeordnet. Hierzu kann in einer ersten Variante der Diffusorgehäuseabschnitt zumindest einen in Richtung Rotor erstreckenden Begrenzungssteg aufweisen. In einer alternativen zweiten Variante weist das Innengehäuse zumindest einen sich vom Rotor weg erstreckenden Begrenzungssteg auf.

Insbesondere zur Aufnahme der Verschleißbeilage weist in vorteilhafter Weise eines der beiden Bauteile eine Begrenzungsnut auf, in der in besonders vorteilhafter Weise die Verschleißbeilage angeordnet ist. Die Anordnung der Verschleißbeilage in der Begrenzungsnut führt zu einer zuverlässigen Lagerung der Verschleißbeilage und einer sicheren Abstützung derselben. In einer ersten Variante weist das Innengehäuse zumindest eine sich vom Rotor weg öffnende Begrenzungsnut auf. Alternativ hierzu weist in einer zweiten Variante der Diffusorgehäuseabschnitt zumindest eine sich zum Rotor hin öffnende Begrenzungsnut auf.

Zur Abstützung des Innengehäuses am Diffusor bei Anlage der Diffusoranlagefläche an der Innenanlagefläche ist es theoretisch hinreichend, wenn eine einzelne Einstellschraube vorhanden ist. Jedoch wird eine zuverlässige Abstützung ohne eine Querbelastung am Innengehäuse bzw. am Diffusor erst bei einer Mehrzahl von Einstellschrauben erzielt. Daher ist es besonders vorteilhaft, wenn zumindest 12 im Umfang verteilte Einstellschrauben eingesetzt werden.

Hierzu ist es analog möglich, eine einzelne Verschleißbeilage einzusetzen, an der die einzelne Anlagefläche bzw. die Mehrzahl von Anlageflächen anliegen. Besonders vorteilhaft hinsichtlich der Anordnung der Verschleißbeilagen den Rotor umgebend ist es jedoch, wenn zwei besonders vorteilhaft vier Verschleißbeilagen eingesetzt werden, welche jeweils als Ringsegment ausgeführt sind. Hierbei können die einzelnen Ringsegmente im Umfang verteilt am Innengehäuse bzw. am Diffusorgehäuseabschnitt angeordnet werden. Zu berücksichtigen ist, dass durch die Anzahl, die Größe und die Anordnung der segmentierten Verschleißbeilagen eine Anlage von allen an den Einstellschrauben angeordneten Anlageflächen möglich ist.

Um eine Spaltbildung zwischen dem Diffusor und dem Innengehäuse auf ein Minimum zu reduzieren sowie die zur Drehachse zentrischen Lage insbesondere des Innengehäuses sicherzustellen ist es weiterhin vorteilhaft, wenn das Innengehäuse relativ zum Diffusor im Umfang abgestützt werden kann. Hierbei ist es vorteilhaft, wenn zwischen dem Diffusorgehäuseabschnitt und dem Innengehäuse zumindest eine lösbare Zentrierbeilage angeordnet ist, welche eine Zentrierung der Bauteile zueinander bewirkt. Durch diese Zentrierbeilage kann die Abstützung und Zentrierung insbesondere des Innengehäuses bewirkt werden. Aufgrund der thermischen Dehnungen und der axialen Verschiebbarkeit des Innengehäuses relativ zum Diffusor führt die Zentrierung des Innengehäuses relativ am Diffusorgehäuseabschnitt zu einer Reibung zwischen den Bauteilen. Durch den vorteilhaften Einsatz einer lösbaren Zentrierbeilage wird der Austausch der Zentrierbeilage im Verschleißfall begünstigt.

Zur Sicherung der Lage der Zentrierbeilage zwischen dem Diffusorgehäuseabschnitt und dem Innengehäuse wird diese in vorteilhafter Weise in der Begrenzungsnut angeordnet, wobei der Begrenzungssteg mit seinem Außenumfang an der Zentrierbeilage anliegt. Insofern erfolgt die Zentrierung des Innengehäuses relativ zum Diffusor durch eine Anlage des Außenumfangs des Begrenzungsstegs mit zwischenliegender Zentrierbeilage am Nutgrund der Begrenzungsnut.

Zur Verhinderung einer axialen Bewegung der Zentrierbeilage innerhalb der Begrenzungsnut wird in vorteilhafter Weise die Lage der Zentrierbeilage durch die Verschleißbeilage gesichert. Hierbei kann durch geeignete Mittel die Lage der Zentrierbeilage durch die Montage der Verschleißbeilage in axialer Richtung gesichert werden. Hierzu ist es besonders vorteilhaft, wenn die Zentrierbeilage an einer Stirnseite zumindest eine sich entlang einer Flanke der Begrenzungsnut erstreckende Haltelasche aufweist. Hierbei wird in vorteilhafter Weise in der Verschleißbeilage oder in der Flanke der Begrenzungsnut eine Tasche angeordnet, in der die Haltelasche eingreift. Somit kann durch die Verschleißbeilage unter Ergreifung der Haltelasche die axiale Lage der Zentrierbeilage gesichert werden.

Zur spielfreien Verbindung des Innengehäuses mit dem Diffusor zur Sicherstellung einer Zentrierung der Bauteile zueinander ist es weiterhin besonders vorteilhaft, wenn die Zentrierbeilage im nicht eingebauten Zustand eine von einer Kreisform abweichende Formgebung aufweist. Hierbei ist vorgesehen, dass durch den Zusammenbau des Diffusors mit dem Innengehäuse eine Verformung der Zentrierbeilage erfolgt, so dass diese nachfolgend im Wesentlichen eine Kreisform einnimmt.

Wie die Zentrierbeilage hierbei geformt ist, ist zunächst unerheblich, sofern sich durch eine Verformbarkeit der zunächst unrunden Zentrierbeilage eine spielfreie Zentrierung des Innengehäuses relativ zum Diffusor erzielen lässt. Eine besonders vorteilhafte Formgebung der Zentrierbeilage im nicht verformten Zustand wird beispielsweise durch eine lokale im Umfang verteilt angeordnete Wellenform der Zentrierbeilage erzielt. Insofern können beispielsweise auf einem Halbkreis zwei oder mehr Wellen innerhalb der Zentrierbeilage vorgesehen sein, welche beim Fügen des Diffusors am Innengehäuse flach gedrückt werden, so dass die Zentrierbeilage im eingebauten Zustand im Wesentlichen der Kreisform entspricht.

Grundsätzlich ist es möglich, eine einzelne Zentrierbeilage einzusetzen, welche sich hierbei im Wesentlichen über den gesamten Umfang erstreckt. Dabei kann beispielsweise vorgesehen sein, dass ein quer genuteter Ring zur Montage zunächst verformt wird und nach Einfügen in die Begrenzungsnut zurückfedert und eine ringförmige Gestalt annimmt. Besonders vorteilhaft ist es jedoch, wenn zumindest zwei Zentrierbeilagen eingesetzt werden, welche sich zusammen über zumindest 300 Grad im Umfang erstrecken. Somit können die beiden Zentrierbeilagen in einfacher Weise am Diffusor bzw. am Innengehäuse befestigt werden. Dabei ist es besonders vorteilhaft, wenn jede Zentrierbeilage eine mittlere Haltelasche aufweist, wobei demgegenüber an einer Verschleißbeilage eine entsprechende Tasche angeordnet ist, welche die Lage der Zentrierbeilage neben der Sicherung in axialer Richtung ebenso eine Festlegung der Position der Zentrierbeilage in Umfangsrichtung bewirkt.

Darüber hinaus ist es vorteilhaft, wenn jede Zentrierbeilage weiterhin zumindest zwei äußere Haltelaschen aufweist, so dass die axiale Lage der Zentrierbeilage gesichert ist. Dazu weist die entsprechende Verschleißbeilage bzw. die zugehörigen Verschleißbeilagen äußere Taschen auf, die um einen Verformungsausgleich in Umfangsrichtung gegenüber den Haltelaschen vergrößert sind. Dieses größere Spiel der äußeren Taschen gegenüber den Haltelaschen ist erforderlich, wenn bei Montage des Diffusors am Innengehäuse eine Verformung der Zentrierbeilage ausgehend von einer unrunden Form zu einer Kreisform stattfindet und somit sich die Lage der äußeren Haltelaschen in Umfangsrichtung verschiebt.

In den nachfolgenden Figuren wird ein exemplarisches Ausführungsbeispiel für eine erfindungsgemäße Verbindung zwischen einem Diffusor der Gasturbine und einem Innengehäuse der Gasturbine skizziert.

Es zeigen:
- FIG 1: eine schematische Ansicht auf eine Gasturbine;
- FIG 2: einen Schnitt durch die Gasturbine im Verbindungsbereich zwischen Diffusor und Innengehäuse;
- FIG 3: eine Detailansicht im Schnitt zwischen Diffusor und Innengehäuse im Bereich der Einstellschraube;
- FIG 4: einen Schnitt durch Diffusor und Innengehäuse im Bereich der Befestigung der Verschleißbeilage;
- FIG 5: einen Schnitt durch Diffusor und Innengehäuse im Bereich eines Sperrstifts.

In FIG 1 ist schematisch eine Gasturbine 01 skizziert, welche 01 in bekannter Weise einen Verdichter 03, eine Turbine 04 sowie eine Mittelsektion 05 umfasst. Ein Rotor 06 erstreckt sich hierbei durch die Gasturbine 01 vom Verdichter 03 über die Mittelsektion 05 bis zur Turbine 04. An den Verdichter 03 schließt sich ein Diffusor 11 an, welcher 11 eine Zuführung der verdichteten Verbrennungsluft zu einer Brennkammer 07 bewirkt.

In der nachfolgenden Figur 2 wird die Mittelsektion 05 näher betrachtet, wobei zunächst einmal wiederum der Rotor 06 sowie der Diffusor 11 zu erkennen ist. Dieser 11 umfasst einen den Rotor 06 abschnittsweise umgebenden Diffusorgehäuseabschnitt 12 auf. An diesen 12 anschließend umgibt ein Innengehäuse 21 den Rotor 06. Das Innengehäuse 21 ist hierbei axial relativ zum Diffusorgehäuseabschnitt 12 beweglich, wobei eine Rotation der Bauteile relativ zueinander durch einen Sperrstift 18 verhindert wird.

Die Begrenzung der axialen Bewegung des Innengehäuses 21 relativ zum Diffusorgehäuseabschnitt 12 wird in nachfolgender Figur 3 skizziert. Zu erkennen ist wiederum das Innengehäuse 21, welches 21 einen sich vom Rotor 06 weg erstreckende Begrenzungsnut 23 aufweist. In der Begrenzungsnut 23 ist einseitig eine Verschleißbeilage 23 angeordnet, welche 23 eine Innenanlagefläche 24 bildet. Am Grund der Begrenzungsnut 22 befindet sich eine Zentrierbeilage 26, welche 26 eine Zentrierung der Bauteile 12, 21 relativ zueinander bewirkt.

Weiterhin zu erkennen ist der den Rotor 06 umgebende Diffusorgehäuseabschnitt 12 mit einem sich zum Rotor 06 erstreckenden Begrenzungssteg 13. In dem Begrenzungssteg 13 ist eine Einstellschraube 14 gelagert, welche 14 an einem Kopf eine Diffusoranlagefläche 15 gegenüberliegend zu der Innenanlagefläche 24 aufweist. Der Außenumfang des Begrenzungsstegs 13 bildet eine Gleitfläche 25, welche 25 an der Zentrierbeilage 26 zur Anlage kommt. Die Einstellschraube 14 wird zur Montage derartig eingestellt, dass bei Montage des Diffusors 11 am Innengehäuse 21 zwischen der Diffusoranlagefläche 15 und der Innenanlagefläche 24 ein sich in Axialrichtung erstreckender Spalt zwischen 0,01 mm und 2 mm vorhanden ist. Dieser axiale Spalt zwischen den Anlageflächen 15, 24 kann sich im Betrieb der Gasturbine auf 0 reduzieren, so dass eine weitere Bewegung des Innengehäuses 21 relativ zum Diffusor 11 in einer voneinander weg weisenden Richtung begrenzt ist.

Die Sicherung der Lage der Verschleißbeilage 23 sowie der Zentrierbeilage 26 ist in der nachfolgenden Figur 4 skizziert. Zu erkennen ist wiederum der Diffusorgehäuseabschnitt 12 mit dem Begrenzungssteg 13, sowie das Innengehäuse 21 mit der Begrenzungsnut 22. Innerhalb der Begrenzungsnut 22 ist die Verschleißbeilage 23 an einer Flanke der Begrenzungsnut 22 angeordnet. In diesem Ausführungsbeispiel wird die Verschleißbeilage 23 mittels einer Befestigungsschraube 27 fixiert. In radialer Richtung ist die Lage der Zentrierbeilage 26 durch den Befestigungssteg 13 sowie den Nutgrund der Befestigungsnut 22 festgelegt. Die axiale Lage der Zentrierbeilage 26 wird durch sich eine an einer Stirnseite der Zentrierbeilage 26 radial nach außen erstreckenden Haltelasche 28 gesichert. Diese 28 wird von einem Arretierungsstift gehalten.

In der nachfolgenden Figur 5 ist nochmal eine Detailansicht zur Darstellung aus FIG 2 skizziert. Zu erkennen ist wiederum der Diffusorgehäuseabschnitt 12 sowie das Innengehäuse 21. Zur Verhinderung einer Rotation des Innengehäuses 21 relativ zum Diffusor 11 ist vorgesehen, dass im Begrenzungssteg 13 im Diffusorgehäuseabschnitt 12 eine Sperrstiftnut 19 eingebracht ist. An übereinstimmender Stelle wird hierzu beidseitig der Begrenzungsnut 22 des Innengehäuses 21 eine Sperrstiftnut 29 eingebracht. Durch Einsetzen eines Sperrstiftes 18 wird eine Verdrehsicherung des Innengehäuses 21 relativ zum Diffusor 11 erzielt.

## Patentansprüche

1. Gasturbine (01) mit einem Verdichter (03) und mit einer Mittelsektion (05) und mit einer Turbine (04), welche (03, 04, 05) einen Rotor (06) umfassen, wobei am Ende des Verdichters (03) ein Diffusor (11) angeordnet ist, welcher (11) einen den Rotor (06) in der Mittelsektion (05) abschnittsweise umgebenden Diffusorgehäuseabschnitt (12) umfasst, wobei die Mittelsektion (05) ein den Rotor (06) abschnittsweise umgebendes Innengehäuse (21) umfasst, welches (21) in axialer Richtung relativ zum Diffusorgehäuseabschnitt (12) begrenzt beweglich ist, wobei der Diffusorgehäuseabschnitt (12) zumindest eine Diffusoranlagefläche (15) und das Innengehäuse (21) zumindest eine Innenanlagefläche (24) aufweist, welche (15, 24) bei Anlage aneinander die axiale Bewegung in einer von einander wegweisenden Richtung begrenzen, wobei die Diffusoranlagefläche (15) relativ am Diffusorgehäuseabschnitt (12) oder die Innenanlagefläche (24) relativ am Innengehäuse (21) verstellbar angeordnet ist,
**dadurch gekennzeichnet,**
**dass** die Diffusoranlagefläche an einer Verschleißbeilage angeordnet ist, welche lösbar am Diffusorgehäuseabschnitt angeordnet ist; oder
wobei die Innenanlagefläche (24) an einer Verschleißbeilage (23) angeordnet ist, welche (23) lösbar am Innengehäuse (21) angeordnet ist.

2. Gasturbine (01) nach Anspruch 1,
**dadurch gekennzeichnet,**
**dass** im kalten Zustand der Abstand zwischen der Diffusoranlagefläche (15) und der Innenanlagefläche (24) zwischen 0,01 mm und 2 mm beträgt.

3. Gasturbine (01) nach Anspruch 1 oder 2,
**dadurch gekennzeichnet,**
**dass** die Diffusoranlagefläche (15) oder die Innenanlagefläche an einer Stirnseite am Kopf einer Einstellschraube (14) angeordnet ist, wobei die Anlagefläche (15) zumindest 125% des Querschnitts der Einstellschraube (14) entspricht.

4. Gasturbine (01) nach Anspruch 3,
**dadurch gekennzeichnet,**
**dass** der Antrieb am Fuß der Einstellschraube (14) angeordnet ist.

5. Gasturbine (01) nach einem der Ansprüche 1 bis 4,
**dadurch gekennzeichnet,**
**dass** der Diffusorgehäuseabschnitt (12) zumindest einen sich in Richtung Rotor (06) erstreckenden Begrenzungssteg (13) aufweist; oder
**dass** das Innengehäuse zumindest einen sich vom Rotor weg erstreckenden Begrenzungssteg aufweist.

6. Gasturbine (01) nach Anspruch 5,
**dadurch gekennzeichnet,**
**dass** die Einstellschraube (14) in dem Begrenzungssteg (13) angeordnet ist.

7. Gasturbine (01) nach einem der Ansprüche 1 bis 6,
**dadurch gekennzeichnet,**
**dass** der Diffusorgehäuseabschnitt zumindest eine sich zum Rotor hin öffnende Begrenzungsnut aufweist,; oder
**dass** das Innengehäuse (21) zumindest eine sich vom Rotor (06) weg öffnende Begrenzungsnut (22) aufweist.

8. Gasturbine (01) nach Anspruch 7,
**dadurch gekennzeichnet,**
**dass** die Verschleißbeilage (23) in der Begrenzungsnut (22) angeordnet ist.

9. Gasturbine (01) nach einem der Ansprüche 1 bis 8,
**dadurch gekennzeichnet,**
**dass** zumindest zwei Verschleißbelagen (23) vorhanden sind, welche (23) als Ringsegmente ausgeführt sind.

10. Gasturbine (01) nach einem der Ansprüche 1 bis 9,
**dadurch gekennzeichnet,**
**dass** zwischen dem Diffusorgehäuseabschnitt (12) und dem Innengehäuse (21) zumindest eine lösbare Zentrierbeilage (26) angeordnet ist, welche (26) eine Zentrierung der Bauteile (12, 21) zueinander bewirkt.

11. Gasturbine (01) nach Anspruch 10,
**dadurch gekennzeichnet,**
**dass** die Zentrierbeilage (26) in der Begrenzungsnut (22) angeordnet ist, wobei der Begrenzungssteg (13) an der Zentrierbeilage (26) anliegt.

12. Gasturbine (01) nach Anspruch 11,
**dadurch gekennzeichnet,**
**dass** die axiale Lage der Zentrierbeilage (26) in der Begrenzungsnut (22) durch die Verschleißbeilage (23) gesichert wird.

13. Gasturbine (01) nach Anspruch 12,
**dadurch gekennzeichnet,**
**dass** die Zentrierbeilage (26) an einer Stirnseite zumindest eine sich entlang einer Flanke der Begrenzungsnut (22) erstreckende Haltelasche (28) aufweist, welche (28) von der Verschleißbeilage (23) gehalten wird.

14. Gasturbine (01) nach einem der Ansprüche 11 bis 13,
**dadurch gekennzeichnet,**
**dass** zumindest zwei Zentrierbeilagen (26) vorhanden sind, welche (26) sich zusammen über zumindest 300° im Umfang erstrecken, wobei eine mittlere Haltelasche (28) durch eine zugehörige Tasche an der Verschleißbeilage (23) oder in einer Flanke der Begrenzungsnut (22) in Umfangsrichtung zentriert wird und wobei zumindest zwei äußere Taschen um zumindest einen Verformungsausgleich in Umfangsrichtung gegenüber den Haltelaschen (28) vergrößert sind.

## Claims

1. Gas turbine (01) with a compressor (03) and with a central section (05) and with a turbine (04), which (03, 04, 05) surround a rotor (06), wherein a diffuser (11) is arranged at the end of the compressor (03), which (11) comprises a diffuser housing section (12) which surrounds the rotor (06) in sections in the central section (05), wherein the central section (05) comprises an inner housing (21) which surrounds the rotor (06) in sections, which (21) is able to move in the axial direction relative to the diffuser housing section (12) in a limited manner, wherein the diffuser housing section (12) has at least one diffuser abutment surface (15), and the inner housing (21) has at least one inner abutment surface (24), which (15, 24), when abutting against one another, limit the axial movement in a direction in which they point away from one another, wherein the diffuser abutment surface (15) is arranged so as to be adjustable in a relative manner at the diffuser housing section (12) or the inner abutment surface (24) is arranged so as to be adjustable in a relative manner at the inner housing (21),
**characterized**
**in that** the diffuser abutment surface is arranged on a wear attachment, which is arranged on the diffuser housing section in a detachable manner; or
wherein the inner abutment surface (24) is arranged on a wear attachment (23), which (23) is arranged on the inner housing (21) in a detachable manner.

2. Gas turbine (01) according to Claim 1,
**characterized**
**in that** the distance between the diffuser abutment surface (15) and the inner abutment surface (24) is between 0.01 mm and 2 mm in the cold state.

3. Gas turbine (01) according to Claim 1 or 2,
**characterized**
**in that** the diffuser abutment surface (15) or the inner abutment surface is arranged on an end face at the head of an adjusting screw (14), wherein the abutment surface (15) corresponds to at least 125% of the cross section of the adjusting screw (14).

4. Gas turbine (01) according to Claim 3,
**characterized**
**in that** the drive is arranged at the foot of the adjusting screw (14) .

5. Gas turbine (01) according to one of Claims 1 to 4,
**characterized**
**in that** the diffuser housing section (12) has at least one delimiting web (13) extending in the direction of the rotor (06); or
**in that** the inner housing has at least one delimiting web extending away from the rotor.

6. Gas turbine (01) according to Claim 5,
**characterized**
**in that** the adjusting screw (14) is arranged in the delimiting web (13).

7. Gas turbine (01) according to one of Claims 1 to 6,
**characterized**
**in that** the diffuser housing section has at least one delimiting groove which opens toward the rotor; or
**in that** the inner housing (21) has at least one delimiting groove (22) which opens away from the rotor (06).

8. Gas turbine (01) according to Claim 7,
**characterized**
**in that** the wear attachment (23) is arranged in the delimiting groove (22) .

9. Gas turbine (01) according to one of Claims 1 to 8,
**characterized**
**in that** at least two wear attachments (23) are present, which (23) are designed as ring segments.

10. Gas turbine (01) according to one of Claims 1 to 9,
**characterized**
**in that** at least one detachable centering attachment (26) is arranged between the diffuser housing section (12) and the inner housing (21), which (26) brings about centering of the components (12, 21) relative to one another.

11. Gas turbine (01) according to Claim 10,
**characterized**
**in that** the centering attachment (26) is arranged in the delimiting groove (22), wherein the delimiting web (13) abuts against the centering attachment (26).

12. Gas turbine (01) according to Claim 11,
**characterized**
**in that** the axial location of the centering attachment (26) in the delimiting groove (22) is secured by way of the wear attachment (23) .

13. Gas turbine (01) according to Claim 12,
**characterized**
**in that** the centering attachment (26) has, on an end face, at least one retaining tab (28) extending along a flank of the delimiting groove (22), which (28) is retained by the wear attachment (23).

14. Gas turbine (01) according to one of Claims 11 to 13,
**characterized**
**in that** at least two centering attachments (26) are present, which (26) together extend circumferentially over at least 300°, wherein a middle retaining tab (28) is, by way of a corresponding pocket at the wear attachment (23) or in a flank of the delimiting groove (22), centered in the circumferential direction, and wherein at least two outer pockets are, in relation to the retaining tabs (28), enlarged by at least a deformation compensation factor in the circumferential direction.

## Revendications

1. Turbine (01) à gaz, ayant un compresseur (03) et une section (05) médiane, et une turbine (04), qui (03, 04, 05) comprend un rotor (06) dans laquelle, à l'extrémité du compresseur (03), est disposé un diffuseur (11), lequel (11) comprend une partie (12) d'enveloppe de diffuseur, entourant par endroit le rotor (06) dans la section (05) médiane, la section (05) médiane comprenant une enveloppe (21) intérieure, entourant par endroit le rotor (06), laquelle (21) est mobile de manière limitée dans la direction axiale par rapport à la partie (12) d'enveloppe de diffuseur, la partie (12) d'enveloppe de diffuseur ayant au moins une surface (15) de contact de diffuseur et l'enveloppe (21) intérieure au moins une surface (24) de contact intérieure, lesquelles (15, 24) limitent, lorsqu'elles sont appliquées l'une à l'autre, le déplacement axial dans un sens les éloignant l'une de l'autre, la surface (15) de contact de diffuseur étant montée déplaçable par rapport à la partie (12) d'enveloppe de diffuseur ou la surface (24) de contact intérieure par rapport à l'enveloppe (21) intérieure,
**caractérisé**
**en ce que** la surface de contact de diffuseur est disposée sur une cale d'usure, qui est montée amovible sur la partie d'enveloppe de diffuseur ; ou
dans laquelle la surface (24) de contact intérieure est montée sur une cale (23) d'usure, qui (23) est montée amovible sur l'enveloppe (21) intérieure.

2. Turbine (01) à gaz suivant la revendication 1,
**caractérisé**
**en ce qu'**à l'état froid, la distance entre la surface (15) de contact de diffuseur et la surface (24) de contact intérieure est comprise entre 0,01 mm et 2 mm.

3. Turbine (01) à gaz suivant la revendication 1 ou 2,
**caractérisé**
**en ce que** la surface (15) de contact de diffuseur ou la surface de contact intérieure est disposée sur un côté frontal à la tête d'un boulon (14) de réglage, la surface (15) de contact correspondant à au moins 125% de la section transversale du boulon (14) de réglage.

4. Turbine (01) à gaz suivant la revendication 3,
**caractérisé**
**en ce que** l'entraînement est disposé au pied du boulon (14) de réglage.

5. Turbine (01) à gaz suivant l'une des revendications 1 à 4,
**caractérisé**
**en ce que** la partie (12) d'enveloppe de diffuseur a au moins une entretoise (13) de démarcation s'étendant dans la direction du rotor (06) ; ou
**en ce que** l'enveloppe intérieure a au moins une entretoise de démarcation s'éloignant du rotor.

6. Turbine (01) à gaz suivant la revendication 5,
**caractérisé**
**en ce que** le boulon (14) de réglage est monté dans l'entretoise (13) de démarcation.

7. Turbine (01) à gaz suivant l'une des revendications 1 à 6,
**caractérisé**
**en ce que** la partie d'enveloppe de diffuseur a au moins une rainure de démarcation s'ouvrant vers le rotor ; ou
**en ce que** l'enveloppe (21) intérieure a au moins une rainure (22) de démarcation s'ouvrant en s'éloignant du rotor (06)

8. Turbine (01) à gaz suivant la revendication 7,
**caractérisé**
**en ce que** la cale (23) d'usure est disposée dans la rainure (22) de démarcation.

9. Turbine (01) à gaz suivant l'une des revendications 1 à 8,
**caractérisé**
**en ce qu'**il y a au moins deux cales (23) d'usure, qui (23) sont réalisées sous la forme de segments annulaires.

10. Turbine (01) à gaz suivant l'une des revendications 1 à 9,
**caractérisé**
**en ce qu'**entre la partie (12) d'enveloppe de diffuseur et l'enveloppe (21) intérieure est disposée au moins une cale (26) de centrage amovible, qui (26) provoque un centrage des pièces (12, 21) l'une par rapport à l'autre.

11. Turbine (01) à gaz suivant la revendication 10,
**caractérisé**
**en ce que** la cale (26) de centrage est disposée dans la rainure (22) de démarcation, l'entretoise (13) de démarcation s'appliquant à la cale (26) de centrage.

12. Turbine (01) à gaz suivant la revendication 11,
**caractérisé**
**en ce que** la position axiale de la cale (26) de centrage, dans la rainure (22) de démarcation, est fixée par la cale (23) d'usure.

13. Turbine (01) à gaz suivant la revendication 12,
**caractérisé**
**en ce que** la cale (26) de centrage a, sur un côté frontal, au moins une patte (28) de maintien, qui s'étend suivant un flanc de la rainure (22) de démarcation et qui (28) est maintenue par la cale (23) d'usure.

14. Turbine (01) à gaz suivant l'une des revendications 11 à 13,
**caractérisé**
**en ce qu'**il y a au moins deux cales (26) de centrage, qui (26) s'étendent ensemble sur au moins 300° du pourtour, une patte (28) médiane de maintien étant centrée dans la direction périphérique par une poche associée sur la cale (23) d'usure ou dans un flanc de la rainure (22) de démarcation et dans laquelle au moins deux poches extérieures sont agrandies d'au moins une compensation de déformation dans la direction du pourtour par rapport aux pattes (28) de maintien.
